# EUROPÄISCHE PATENTSCHRIFT

(11) **EP 1 475 201 B1**
(45) Veröffentlichungstag und Bekanntmachung des Hinweises auf die Patenterteilung: **07.09.2005**
(21) Anmeldenummer: 04009250.4
(22) Anmeldetag: 20.04.2004
(51) Int. Cl.: B26D 1/18, B26D 1/20, B26D 1/30, B26D 7/02

(54) **Schneidegerät**
Cutting device
Dispositif de coupe

(30) Priorität: 08.05.2003 DE 20307241 U; 05.12.2003 DE 20319003 U
(43) Veröffentlichungstag der Anmeldung: 10.11.2004
(73) Patentinhaber: Swedex GmbH & Co. KG, 41468 Neuss (DE)
(72) Erfinder: Loibl, Bernd, 79771 Erzingen (DE)
(74) Vertreter: Paul, Dieter-Alfred

(56) Entgegenhaltungen:
- EP-A- 0 234 016
- GB-A- 1 210 919
- US-A- 5 069 097
- US-A- 5 287 783
- US-A1- 2002 092 396

## Beschreibung

Die Erfindung betrifft ein Schneidgerät für die Beschneidung von Blattgut wie Papier, Folien oder dergleichen mit einer flächigen Unterlage für die Auflage des Blattguts, die an einer Seite mit einer Hebelschneideinrichtung versehen ist, die einen schwenkbar gelagerten Messerarm mit daran gehaltener Schneide und ein ortsfest an der Unterlage gehaltenes Gegenmesser aufweist.

Schneidgeräte der oben genannten Art (siehe z.B. EP-A-0 234 016) sind insbesondere für Bürozwecke vorgesehen. Sie dienen der Beschneidung von Papierblattgut meist von DIN A4-Format und kleiner, allenfalls DIN A3-Format. Die Schneidgeräte weisen an einer Längsseite eine Hebelschneideinrichtung auf. Eine solche Hebelschneideinrichtung hat einen an einer Ecke der Unterlage um eine horizontale Achse schwenkbar gelagerten Messerarm, an dem ein untenseitig vorstehendes Schneidmesser angebracht ist. Es korrespondiert mit einem an der Unterlage befestigten Gegenmesser. Am freien Ende des Messerarms ist ein Handgriff angeordnet, über den der Messerarm aus einer hochgeschwenkten Stellung heruntergeschwenkt werden kann mit der Folge, daß ein über das Gegenmesser vorstehendes Blattgut beschnitten wird. Solche Schneidgeräte sind seit Jahrzehnten in grundsätzlich gleicher Ausführung im Bürobereich im Einsatz.

Mit derartigen Schneidgeräten läßt sich Blattgut relativ gut schneiden, wenn das Blattgut nicht unerheblich über das Gegenmesser vorsteht, da anderenfalls die Gefahr besteht, daß der Überstand durch die Schneide nach unten gedrückt und nicht sauber abgeschnitten wird. Es läßt sich auch ein aus mehreren Blättern bestehender Blattstapel gleichzeitig schneiden, sofern der Blattstapel eine nicht zu große Höhe hat.

Schwierigkeiten bereitet das Erzeugen einer glatten Schneidkante insbesondere dann, wenn der Überstand über das Gegenmesser nur geringfügig ist. Außerdem besteht bei den Hebelschneideinrichtungen die Gefahr, daß die Lagerung des Messerarms mit der Zeit ein Spiel bekommt, so daß es für die Erzeugung eines glatten Schnitts erforderlich ist, den Messerarm mit erheblichem Druck gegen das Gegenmesser zu drücken. Da dieser Zustand an dem Schneidgerät nicht erkennbar ist, kommt es zu unbefriedigenden Schneidergebnissen.

Der Erfindung liegt die Aufgabe zugrunde, ein Schneidgerät der eingangs genannten Art so zu gestalten, daß auch unter schwierigen Bedingungen gute Schneidergebnisse erzielt werden.

Diese Aufgabe wird erfindungsgemäß dadurch gelöst, daß - vorzugsweise an einer anderen Seite der Unterlage - eine Rollenschneideinrichtung vorgesehen ist, die einen auf einer Führungsschiene verfahrbaren Messerwagen und ein darin drehbar gelagertes Scheibenmesser aufweist. Grundgedanke der Erfindung ist es also, ein Schneidgerät mit zwei unterschiedlichen Arten von Schneideinrichtungen bereitzustellen, wobei die eine Schneideinrichtung Stärken in dem Bereich hat, in dem die andere Schneideinrichtung weniger gut arbeitet. Während die Hebelschneideinrichtung insbesondere zum Beschneiden von Blattstapeln geeignet ist, zeichnet sich die erfindungsgemäße Rollenschneideinrichtung durch einen sauberen Schnitt selbst bei minimalen Überständen bzw. abzuschneidenden Rändern aus. Sie läßt sich deshalb besonders gut für die Randbeschneidung von Fotodrucken oder dergleichen einsetzen. Das erfindungsgemäße Schneidgerät ist also wesentlich vielseitiger zu gebrauchen und nimmt nicht mehr Raum ein, als bekannte Schneidgeräte der gattungsgemäßen Art.

In Ausbildung der Erfindung ist vorgesehen, daß Hebel- und Rollenschneideinrichtung so angeordnet sind, daß sie parallel verlaufende Schneidrichtungen haben. Diese eröffnen die Möglichkeit, Blattgut an beiden Seiten gleichzeitig und absolut parallel zu beschneiden. Dabei könnte der Abstand entsprechend einem bestimmten Standardformat bemessen sein. Zwischen Hebel- und Rollenschneideinrichtung kann noch eine parallel zu den Schneidrichtungen verlaufende Anschlagschiene vorgesehen sein, die quer zu den Schneidrichtungen verschieblich geführt ist.

Das Scheibenmesser hat zweckmäßigerweise eine zur Unterlage parallele Drehachse. Dabei sollte das Scheibenmesser mit seiner Schneide an einer Gegenmesserschiene, die beispielsweise aus Kunststoff bestehen kann, anliegen oder zumindest andrückbar sein.

Nach einem weiteren Merkmal der Erfindung ist vorgesehen, daß die Führungsschiene aus einer unteren Schneidstellung in eine obere Ausgangsstellung anhebbar und von dieser wieder in die Schneidstellung absenkbar ist und daß der Spalt zwischen Unterlage und Führungsschiene von den Stirnseiten der Führungsschiene her unzugänglich ist. Dem liegt der Gedanke zugrunde, die Vertikalbewegung des Scheibenmessers nicht durch den Messerwagen, sondern mittels der Führungsschiene zu bewirken, indem die Führungsschiene für das Durchschieben des Schneidgutes zunächst angehoben und dann in die Schneidstellung, in der das Scheibenmesser auf der Unterlage aufliegt, abgesenkt wird. Auf diese Weise ist die Handhabung des Schneidvorgangs wesentlich einfacher und führt zu sauberen Schnitten. Dabei ist von besonderer Wichtigkeit, daß der Spalt zwischen Führungsschiene und Unterlage von den Stirnseiten der Führungsschiene unzugänglich ist, also dort abgedeckt ist, so daß es in diesem Bereich nicht möglich ist, daß Finger der Bedienungsperson in den Spalt gelangen und beim Absenken der Führungsschiene eingeklemmt werden.

In weiterer Ausbildung der Erfindung ist vorgeschlagen, daß die Führungsschiene im Bereich Ihrer Stirnseiten vertikal verschieblich geführt ist, so daß sie parallel zur Unterlage angehoben und abgesenkt werden kann, und zwar vorzugsweise um nicht mehr als 20 mm, vorzugsweise ca. 12 mm. Alternativ dazu kann jedoch auch vorgesehen sein, daß die Führungsschiene im Bereich einer Stirnseite um eine horizontale Achse verschwenkbar gelagert ist, und zwar maximal um einen Winkel von 10°, vorzugsweise von 4 - 5°. Damit der Spalt zwischen Unterlage und Führungsschiene an den beiden Stirnseiten der Führungsschiene unzugänglich ist, sollten diese Stirnseiten mit der Unterlage überlappen. Es versteht sich, daß diese Überlappung bei einer schwenkbar gelagerten Führungsschiene nur an deren freien Ende und nicht im Bereich des Schwenklagers notwendig ist, da das Schwenklager selbst schon ein Hindernis für den Zugang in den Spalt zwischen Unterlage und Führungsschiene bildet. Soweit eine Überlappung vorgesehen ist, kann dies durch eine mit der Unterlage überlappende, nach unten vorstehende Schutznase geschehen. Damit die Führungsschiene in diesem Bereich seitlich gut geführt ist, sollte die Schutznase in einen passenden Schlitz in der Unterlage einfassen.

Die Führungsschiene kann so aufgehängt sein, daß sie ohne Betätigung die Schneidstellung einnimmt, bei der das Scheibenmesser auf der Unterlage aufsitzt. Für das Durchschieben des Blattgutes durch den Spalt zwischen Führungsschiene und Unterlage kann die Führungsschiene von Hand angehoben werden. Alternativ dazu besteht jedoch auch die Möglichkeit, daß die Führungsschiene ohne Betätigung mittels einer Feder in der Ausgangsstellung gehalten ist. Dies erleichtert das Durchschieben des Blattgutes durch den Spalt, erfordert allerdings das Niederdrükken der Führungsschiene für den Schneidvorgang. Gleichwohl gelingt auch mit dieser Ausführungsform ein sauberer Schnitt, weil das Niederdrücken der Führungsschiene mit der einen Hand und die Verschiebung des Messerwagens mit der anderen Hand erfolgen kann, was in der Handhabung deutlich einfacher ist als bei den bekannten Rollenschneideinrichtungen, bei denen der Messerwagen niedergedrückt und gleichzeitig verschoben werden muß.

Nach der Erfindung ist des weiteren vorgesehen, daß die Führungsschiene an ihrem bzw. ihren höhenbeweglichen Ende(n) mit einer Blockiereinrichtung bzw. Blockiereinrichtungen in der Schneidstellung festlegbar ist. Auf diese Weise ist die Führungsschiene für den Schneidvorgang fixiert und kann sich nicht selbsttätig bewegen bzw. muß nicht während des Schneidvorgangs niedergedrückt werden, wenn dem eine Feder entgegenwirkt. Dies erleichtert die Bedienung des Schneidgerätes.

Die bzw. jede Blockiereinrichtung ist vorzugsweise als Schnappeinrichtung ausgebildet, in die die Führungsschiene bei der Bewegung in die Schneidstellung selbsttätig und entriegelbar einschnappt, so daß die Fixierung der Führungsschiene in der Schneidstellung nicht mit zusätzlichen Handhabungen verbunden ist. Lediglich für den Entriegelungsvorgang nach dem Schneidvorgang ist eine Betätigung der Schnappeinrichtung zwecks deren Entriegelung notwendig. Hierzu kann die Schnappeinrichtung einen Betätigungsschieber aufweisen, der an günstiger Stelle angebracht ist.

In weiterer Ausgestaltung der Erfindung ist vorgeschlagen, daß die Unterlage einen Bereich mit einer elastischen Schneide, vorzugsweise aus einem elastomeren Werkstoff bestehenden Schneidunterlage aufweist und die Führungsschiene mit dem Messerwagen dem Schneidgerät lose zugeordnet ist. Auf diese Weise hat der Benutzer die Möglichkeit, die Rollenschneideinrichtung innerhalb des Bereichs der elastischen Schneidunterlage unterschiedlich anzuordnen und einzusetzen. Dabei sollte die Führungsschiene von einer Auflageplatte hochstehen, die auf der Schneidunterlage auflegbar ist. Vorzugsweise besteht die Auflageplatte aus einem transparenten Kunststoff, wobei Linien vorgesehen sein können, die sich parallel zur Führungsschiene erstrecken und eine Ausrichtung der Führungsschiene erlauben.

Nach der Erfindung ist ferner vorgesehen, daß die Hebelschneideinrichtung gegen die Rollenschneideinrichtung und umgekehrt austauschbar ist. Auf diese Weise kann die Unterlage wechselweise mit derjenigen Schneideinrichtung versehen werden, die für den jeweiligen Schneidvorgang besonders geeignet ist. Soll beispielsweise ein Blattgut aus mehreren Lagen Papier oder Folien beschnitten werden, wird die Hebelschneideinrichtung mit der Unterlage verbunden. Sollen einzelne Fotos oder dergleichen beschnitten werden, wird die Hebelschneideinrichtung durch die Rollenschneideinrichtung ersetzt, da sie sich hierfür besonders eignet. Der Vorteil der Austauschbarkeit gegenüber einer festen Anordnung beider Schneideinrichtungen besteht darin, daß die eine Schneideinrichtung beim Beschneiden durch die andere Schneideinrichtung nicht störend für die Auflage des Blattgutes ist. Dies ermöglicht es auch, die Unterlage in Richtung quer zur Längsachse der jeweiligen Schneideinrichtung relativ kurz zu halten und damit das Schneidgerät kompakt und damit auch leicht transportabel zu gestalten.

Die lösbare Verbindung zwischen Unterlage und jeweiliger Schneideinrichtung kann auf verschiedene Art und Weise erfolgen. So können beispielsweise die Unterlage einerseits sowie die Hebelschneidmaschine und die Rollenschneidmaschine andererseits komplementäre Halteelemente aufweisen, über die entweder die Hebelschneideinrichtung oder die Rollenschneideinrichtung an einer Seite der Unterlage anbringbar ist. Dabei sollten die Halteelemente Rasteinrichtungen aufweisen, die eine einfache Anbringung ermöglichen und gleichzeitig sicherstellen, daß die jeweilige Schneideinrichtung in der richtigen Position angebracht wird. Die Rasteinrichtungen können derart ausgebildet sein, daß sie beim Anbringen der Schneideinrichtung selbsteinrastend sind, jedoch bei der Abnahme eine Freigabebetätigung erfordern. Auf diese Weise ist gesichert, daß sich die jeweilige Schneideinrichtung nicht von selber aus der Raststellung lösen kann.

Schließlich ist nach der Erfindung vorgesehen, daß die Unterlage eine quer zur Längsachse der Hebel- bzw. Rollenschneideinrichtung ausziehbare und einfahrbare Zusatzunterlage aufweist. Auf diese Weise kann die Unterlage für das Beschneiden größerer Formate wesentlich verlängert werden. Für kleinere Formate und für den Transport des Schneidgeräts kann die Zusatzunterlage in die Hauptunterlage eingefahren werden, so daß das Schneidgerät nur geringen Raumbedarf hat.

In der Zeichnung ist die Erfindung anhand von Ausführungsbeispielen näher veranschaulicht. Es zeigen:
- Figur 1: eine Schrägansicht des erfindungsgemäßen Schneidgeräts;
- Figur 2: eine Seitenansicht der Rollenschneideinrichtung des Schneidgeräts gemäß Figur 1;
- Figur 3: einen Querschnitt durch das Schneidgerät gemäß den Figuren 1 und 2 im Bereich des Rollenschneideinrichtung;
- Figur 4: eine Schrägansicht einer weiteren Ausführungsform des erfindungsgemäßen Schneidgeräts vor dem Schneidvorgang;
- Figur 5: die Schrägansicht gemäß Figur 4 nach dem Schneidvorgang;
- Figur 6: eine Schrägansicht einer dritten Ausführungsform eines Schneidgerätes, beschränkt auf den Eckbereich mit dem freien Ende der Führungsschiene;
- Figur 7: eine Schrägansicht eines vierten Ausführungsbeispiels des erfindungsgemäßen Schneidgeräts mit lose dazu gelegter Rollenschneideinrichtung;
- Figur 8: die Schrägansicht gemäß Figur 6 mit auf dem Schneidgerät aufgelegte Rollenschneideinrichtung;
- Figur 9: eine Schrägansicht eines fünften Ausführungsbeispiels des erfindungsgemäßen Schneidgeräts mit auswechselbarer Hebel- und Rollenschneideinrichtung und
- Figur 10: einen Querschnitt durch das Schneidgerät gemäß Figur 9 mit angesetzter Hebelschneideinrichtung.

Das in Figur 1 dargestellte Schneidgerät 1 weist eine im wesentlichen rechteckigen Grundriß aufweisende Rahmenplatte 2 auf, deren horizontale Oberseite eine Unterlage 3 für zu beschneidendes Blattgut bildet. An der in dieser Ansicht oberen Längsseite sind eine Hebelschneideinrichtung 4 und an der in dieser Ansicht unteren Längsseite eine Rollenschneideinrichtung 5 angeordnet.

Die Hebelschneideinrichtung 4 weist einen Messerarm 6 auf, der in einem Lager 7 um eine horizontale und quer zur dortigen Längsseite verlaufenden Achse schwenkbar gelagert ist. Der Messerarm 6 ist im wesentlichen über seine gesamte Länge an seiner Unterseite mit einem Schneidmesser versehen, das in dieser Ansicht verdeckt ist. Am freien Ende des Messerarms 6 ist ein Handgriff 8 ausgebildet, über den der Messerarm 6 nach oben und nach unten verschwenkt werden kann. In der gezeigten Stellung befindet sich der Messerarm 6 in der unteren Endstellung.

Das Schneidmesser des Messerarms 6 korrespondiert mit einem Gegenmesser 9, das in die Unterlage 3 bündig eingelassen ist. Mit dem Messerarm 6 verbunden ist eine Schutzvorrichtung 10, die das Schneidmesser bei angehobenem Messerarm 6 abdeckt und so einen Schutz für die Bedienungsperson bietet.

Die Rollenschneideinrichtung 5 weist eine Führungsschiene 11 auf, die sich im Abstand zur Unterlage 3 parallel zur Schneidkante bzw. Schneidrichtung der Hebelschneideinrichtung 4 zwischen zwei Halteblöcken 12, 13 erstreckt. Auf der Führungsschiene 11 ist ein Messerwagen 14 in Richtung der Längsachse der Führungsschiene 11 verschieblich geführt. Er kann von Hand hin- und hergeschoben werden.

Wie insbesondere die Figuren 2 und 3 zeigen, ist an dem Messerwagen 14 ein Scheibenmesser 15 drehbar gelagert, und zwar um eine horizontale Achse 16, die sich quer zur Längsachse der Führungsschiene 11 erstreckt. Das Scheibenmesser 15 steht nach unten über den Messerwagen 14 vor und liegt auf einer Gegenmesserschiene 17 auf, die in die Unterlage 3 eingelassen ist und sich parallel zu der Führungsschiene 11 erstreckt. In dem Beispiel gemäß den Figuren 2 und 3 fährt das Scheibenmesser 15 gerade über ein Papierblatt 18 und schneidet dessen Überstand 19 durch Verfahren des Messerwagens 14 ab.

Zwischen der Hebelschneideinrichtung 4 und der Rollenschneideinrichtung 5 erstreckt sich parallel zu diesen eine Anschlagschiene 20, an der Blattgut ausgerichtet werden kann. Die Anschlagschiene 20 umfaßt endseitig eine Führungsschiene 21 und ist an dieser quer verschieblich geführt. Die Führungsschiene 21 erstreckt sich rechtwinklig zu den Schneidrichtungen der Hebelschneideinrichtung 4 bzw. Rollenschneideinrichtung 5.

Das in den Figuren 4 und 5 dargestellte Schneidgerät 31 weist eine im wesentlichen rechteckigen Grundriß aufweisende Rahmenplatte 32 auf, deren horizontale Oberseite eine Unterlage 33 für zu beschneidendes Blattgut bildet. Im Bereich der in der Ansicht vorn liegenden Längsseite der Rahmenplatte 32 befindet sich eine Rollenschneideinrichtung 34. Die bei der Ausführungsform gemäß den Figuren 1 bis 3 zusätzlich vorhandene Hebelschneideinrichtung ist hier nicht näher dargestellt.

Die Rollenschneideinrichtung 34 weist eine Führungsschiene 35 auf, die sich im Abstand zur Unterlage 33 parallel zu der Längsseite der Rahmenplatte 32 erstreckt. Auf der Führungsschiene 35 ist ein Messerwagen 36 in Richtung der Längsachse der Führungsschiene 35 verschieblich geführt. Er umfaßt die Führungsschiene 35 U-förmig und hat obenseitig einen Aufsatz 37, über die der Messerwagen 36 von Hand hin- und hergeschoben werden kann. Der Messerwagen 36 hat an der in dieser Ansicht vorderen Seite eine Lagerachse 38, die sich horizontal und quer zur Längsachse der Führungsschiene 35 erstreckt und auf der ein Scheibenmesser 39 frei drehbar gelagert ist. Unterhalb des Scheibenmessers 39 ist eine Auflage 40 auf der Unterlage 33 angebracht, die aus einem elastomeren Material besteht. Sie erstreckt sich über den gesamten Bewegungsbereich des Scheibenmessers 39.

Die Führungsschiene 35 ist an dem in den Ansichten entfernt liegenden Ende über ein Schwenklager 41 verschwenkbar mit der Rahmenplatte 32 verbunden. Die Schwenkachse verläuft horizontal und quer zur Längsachse der Führungsschiene 35. Die Zugänglichkeit zu dem Spalt zwischen Führungsschiene 35 und Unterlage 33 ist im Bereich dieser Stirnseite der Führungsschiene 35 durch das Schwenklager 41 blockiert. An der anderen Stirnseite weist die Führungsschiene 35 eine nach unten gerichtete Schutznase 42 auf. Sie faßt in eine Führungsnut 43 ein, die in die kurze Längsseite der Rahmenplatte 32 so eingeformt ist, daß die Schutznase 42 an beiden Seiten eingefaßt und seitlich geführt ist.

In Figur 4 befindet sich die Führungsschiene 35 in einer nach oben geschwenkten Ausgangsstellung, so daß das Scheibenmesser 39 von der Auflage 40 angehoben ist und ein zu beschneidendes Blattgut 44 behinderungsfrei durch den Spalt zwischen Führungsschiene 35 und Unterlage 33 geschoben werden kann. In dieser Stellung wird die Führungsschiene 35 durch eine nahe am Schwenklager 41 angeordnete Feder gehalten. Dabei befindet sich der Messerwagen 36 benachbart zum Schwenklager 41. In dieser Position befindet sich das untere Ende der Schutznase 42 noch in der Führungsnut 43, so daß der Spalt zwischen Führungsschiene 35 und Unterlage 33 auch von dieser Stirnseite unzugänglich ist.

Für den Schneidvorgang wird die Führungsschiene 35 gegen die Feder nach unten geschwenkt und nimmt dann die in Figur 5 dargestellte Position ein, in der sie sich im wesentlichen parallel zur Unterlage 33 erstreckt. Dabei kommt das Scheibenmesser 39 in Anlage zu der Auflage 40. Danach wird der Messerwagen 36 aus der in Figur 4 gezeigten Stellung in Richtung auf das freie Ende der Führungsschiene 35 unter leichtem Druck auf die Auflage 40 verschoben, wobei das Scheibenmesser 39 eine Drehbewegung ausführt und dabei gleichzeitig das Blattgut 44 schneidet. Übrig bleiben das auf der Unterlage 33 ruhende, beschnittene Blattgutteil 45 und das abgeschnittene Blattgutteil 46.

Das in Figur 6 dargestellte Schneidgerät 47 unterscheidet sich von dem Schneidgerät 31 nur durch die Ausbildung des Bereichs am freien Ende der Führungsschiene 35, weshalb für gleiche oder funktionsgleiche Teile die schon für die Figuren 4 und 5 verwendeten Bezugsziffern für die Beschreibung dieser Ausführungsform des Schneidgerätes 47 übernommen werden und auf die vorstehende Beschreibung Bezug genommen wird. Nachstehend werden nur die Unterschiede dargestellt.

Anstelle der Schutznase 42 weist die Führungsschiene 35 an ihrem freien Ende einen aufgesetzten Abschlußblock 48 auf, der von einem als liegendes U ausgebildeten Führungsblock 49 beidseitig eingefaßt und hierdurch quer zu seiner Längsachse geführt wird. In die Stirnseite des Abschlußblocks 48 ist eine hier nicht näher dargestellte Ausnehmung eingeformt, in die eine in dem Führungsblock 49 geführte Klinke einfaßte. Die Klinke ist starr mit einem Betätigungsschieber 50 verbunden, der in den Richtungen des Doppelpfeils A verschieblich geführt ist, wobei der Betätigungsschieber 50 durch eine Feder in Richtung auf den Abschlußblock 48 verspannt ist.

In der gezeigten Darstellung befindet sich die Führungsschiene 35 in der (unteren) Schneidstellung und wird von der Klinke in dieser Stellung gehalten, so daß der Schneidvorgang durchgeführt werden kann, ohne daß die Führungsschiene 35 niedergedrückt werden muß. Nach dem Schneidvorgang wird der Betätigungsschieber 50 nach links, also von dem Abschlußblock 48 weg, verschoben, wodurch die Klinke aus der Ausnehmung in der Stirnseite des Abschlußblockes 48 heraus fährt und die Führungsschiene 35 frei gegeben wird. Sie schwenkt dann automatisch aufgrund der Wirkung der Feder in die obere Ausgangsstellung. Für einen erneuten Schneidvorgang wird die Führungsschiene 35 wieder in Richtung auf die Unterlage 33 verschwenkt. Mit Erreichen der Schneidstellung schnappt die Klinke in die Ausnehmung im Abschlußblock 48 ein und legt somit die Führungsschiene 35 wieder fest.

Das in den Figuren 7 und 8 dargestellte Schneidgerät 51 weist ebenfalls eine im wesentlichen rechteckigen Grundriß aufweisende Rahmenplatte 52 auf, deren horizontale Oberseite eine Unterlage 53 für zu beschneidendes Blattgut bildet. An einer in dieser Ansicht oberen Längsseite ist eine Hebelschneideinrichtung 54 und im Bereich der in dieser Ansicht unteren Längsseite ist eine Rollenschneideinrichtung 55 vorgesehen.

Die Hebelschneideinrichtung 54 weist einen Messerarm 56 auf, der in einem Lager 57 um eine horizontale und quer zur dortigen Längsseite verlaufenden Achse schwenkbar gelagert ist. Der Messerarm 56 ist im wesentlichen über seine gesamte Länge an seiner Unterseite mit einem Schneidmesser versehen, das in dieser Ansicht verdeckt ist. Am freien Ende des Messerarms 56 ist ein Handgriff 58 ausgebildet, über den der Messerarm 56 nach oben und nach unten verschwenkt werden kann. In der gezeigten Stellung befindet sich der Messerarm 56 in der unteren Endstellung.

Das Schneidmesser des Messerarms 56 korrespondiert mit einem ebenfalls hier nicht sichtbaren Gegenmesser, das in die Unterlage 53 bündig eingelassen ist. Mit dem Messerarm 56 verbunden ist eine Schutzvorrichtung 59, die das Schneidmesser bei angehobenem Messerarm 56 abdeckt und so einen Schutz für die Bedienungsperson bietet.

Die Rollenschneideinrichtung 55 weist eine Führungsschiene 60 auf, auf der ein Messerwagen 61 verschieblich in Richtung der Längsachse der Führungsschiene 60 geführt ist. Er kann von Hand hin- und hergeschoben werden. An dem Messerwagen 61 ist ein hier nicht näher dargestelltes Scheibenmesser drehbar gelagert, und zwar um eine horizontale, sich quer zur Längsachse der Führungsschiene 60 erstreckende Achse. Das Scheibenmesser steht nach unten über dem Messerwagen 61 vor. Die Führungsschiene 60 ist auf einer Auflageplatte 62 befestigt. Auflageplatte 62 und Führungsschiene 60 mit Messerwagen 61 sind lose Teile, die auf die Unterlage 53 mit der Auflageplatte 62 zuunterst aufgesetzt werden können, wie aus Figur 8 ersichtlich ist.

Zu der Rollenschneideinrichtung 55 gehört auch eine Schneidunterlage 63, die zu ihrem Gebrauch in eine Ausnehmung 64 in der Unterlage 53 eingesetzt werden kann, wie ebenfalls aus Figur 8 ersichtlich ist. Die aus einem Elastomer bestehende Schneidunterlage 63 schließt bündig mit der Oberfläche der Unterlage 53 ab. Die Schneidunterlage 63 wirkt als Gegenmesser zu dem Scheibenmesser.

Für den Gebrauch der Rollenschneideinrichtung 55 werden die Einheit aus Führungsschiene 60, Messerwagen 61, Auflageplatte 62 und die Schneidunterlage 63 in die in Figur 8 gezeigte Position gesetzt. Dabei kann die Einheit aus Führungsschiene 60, Messerwagen 61 und Auflageplatte 62 auf der Schneidunterlage 63 von Hand verschoben werden, um den Schnitt an der vorgesehen Stelle des Blattguts vornehmen zu können.

Zwischen der Hebelschneideinrichtung 54 und der Rollenschneideinrichtung 55 erstreckt sich parallel zu diesen eine Anschlagschiene 65, an der Blattgut ausgerichtet werden kann. Die Anschlagschiene 65 umfaßt endseitig eine Führungsschiene 66 und ist an dieser quer verschieblich geführt. Die Führungsschiene 66 erstreckt sich rechtwinkelig zu den Schneidrichtungen der Hebelschneideinrichtung 54 bzw. Rollenschneideinrichtung 55.

Das in den Figuren 9 und 10 dargestellte Schneidgerät 71 weist eine im wesentlichen rechteckigen Grundriß aufweisende Rahmenplatte 72 auf, deren horizontale Oberseite eine Unterlage 73 für zu beschneidendes Blattgut bildet. Die Unterlage 73 wird durch eine Zusatzunterlage 74 ergänzt, die in Figur 9 in ausgezogenem Zustand dargestellt ist. Sie ist dazu bestimmt, im Falle des Beschnitts von größerem Blattgut eine größere Auflage für das Blattgut bereitzustellen. Für den Beschnitt kleinerer Formate und für den Transport des Schneidgeräts 71 wird die Zusatzunterlage 74 in einen Schacht unterhalb der Unterlage 73 eingeschoben. Auf diese Weise kann die Unterlage 73 selbst - wie abgebildet - relativ schmal ausgebildet werden.

Der Unterlage 73 zugeordnet sind eine Hebelschneideinrichtung 75 und eine Rollenschneideinrichtung 76. Sie sind als von der Unterlage 73 getrennte Teile ausgebildet, die mit der Unterlage 73 wechselweise auf weiter unten nähe beschriebene Art verbunden werden können. Die Hebelschneideinrichtung 75 weist einen Messerarm 77 auf, der in einem Lager 78 um eine horizontale Achse schwenkbar in einem Lagerbock 79 gelagert ist. Der Messerarm 77 ist im wesentlichen über seine gesamte Länge an seiner Unterseite mit einem Schneidmesser 80 versehen. Am freien Ende des Messerarms 77 ist ein Handgriff 81 ausgebildet, über den der Messerarm 77 nach oben und nach unten verschwenkt werden kann. Mit dem Messerarm 77 verbunden ist eine Schutzvorrichtung 82, die das Schneidmesser 80 bei angehobenem Messerarm 77 abdeckt und so einen Schutz für die Bedienungsperson bietet.

Der Lagerbock 79 ist über einen parallel zum Messerarm 77 verlaufenden Brückenträger 83 mit einer nahe dem Handgriff 81 angeordneten Halterung 84 starr verbunden. Zwischen der Halterung 84 und dem Messerarm 77 kann eine hier nicht näher dargestellte Rasteinrichtung vorgesehen sein, die bei der Handhabung der Hebelschneideinrichtung 75 ein Verschwenken des Messerarms 77 gegenüber dem Brükkenträger 83 verhindert.

Die Rollenschneideinrichtung 76 weist eine Führungsschiene 85 auf, auf der ein Messerwagen 86 verschieblich in Richtung der Längsachse der Führungsschiene 85 geführt ist. Er kann von Hand hin- und hergeschoben werden. An dem Messerwagen 86 ist ein hier durch ein Messergehäuse 87 verdecktes Scheibenmesser um eine horizontale, sich quer zur Längsachse der Führungsschiene 85 erstreckende Achse drehbar gelagert. Das Scheibenmesser steht nach unten über das Messergehäuse 87 vor. Die Führungsschiene (85) ist - wie bei dem Ausführungsbeispiel gemäß den Figuren 4 und 6 an einem Lagerbock 88 um eine parallel zu Messerachse sich erstreckende Achse verschwenkbar gelagert. An dem anderen Ende faßt die Führungsschiene85 in einen Abschlußblock 78, der baugleich ist, mit dem Abschlußblock 48 des in Figur 6 dargestellten Schneidgerätes 47. Auf dessen Beschreibung wird Bezug genommen. Lagerbock 88 und Abschlußblock 89 sind über einen Längsträger 90 verbunden, dessen Oberseite eine Schneidunterlage 91 für das Scheibenmesser aufweist.

Die Rahmenplatte 72 hat eine Stirnseite 93, die für das Ansetzen entweder der Hebelschneideinrichtung 75 oder der Rollenschneideinrichtung 76 vorgesehen ist. An der Stirnseite 93 sind zwei hakenförmige Halteelemente 94, 95 angebracht, die mit der Stirnseite 93 nach oben offene Nuten ausbilden. Die Hebelschneideinrichtung 75 und die Rollenschneideinrichtung 76 weisen dazu komplementäre Halteleisten auf, die beim Ansetzen der Hebelschneideinrichtung 75 bzw. der Rollenschneideinrichtung 76 in die Nuten einfassen. Hierzu wird die Hebelschneideinrichtung 75 bzw. Rollenschneideinrichtung 76 von oben an die Stirnseite 93 angelegt und dann abgesenkt.

Die Stirnseite 93 springt an ihren Enden zurück, so daß dort Ausnehmungen 96, 97 in der Rahmenplatte 72 gebildet werden. In die Ausnehmungen 96, 97 passen einerseits der Lagerbock 79 und die Halterung 84 der Hebelschneideinrichtung 75 und andererseits der Lagerbock 88 und der Abschlußblock 89 der Rollenschneideinrichtung 76. Sie springen jeweils so vor, daß sie in die Ausnehmungen 96, 97 einpassen, wenn die Hebelschneideinrichtung 75 bzw. die Rollenschneideinrichtung 76 an der Stirnseite 93 anliegt und in die Halteelemente 94, 95 einfaßt.

In den Ausnehmeungen 96, 97 stehen Raststege 98, 99 hoch. Die Raststege 98, 99 sind an der Rahmenplatte 72 befestigt und haben seitlichen und frontalen Abstand zu den Wandungen der Rahmenplatte 72. An den oberen Enden bilden die Raststege 98, 99 Rastnasen 100, 101 aus.

Figur 10 zeigt einen Schnitt durch das Schneidgerät 71 in der Ebene A-A gemäß Figur 9, mit der Hebelschneideinrichtung 75 angesetzt an die Rahmenplatte 72. Der Lagerbock 79 weist einen unten und obenseitig offenen Schlitz 102 auf, der von einer an dem Lagerbock 79 befestigten Halteleiste 103 begrenzt ist, welche an den Wandungen der Ausnehmungen 97 anliegt. Obenseitig wird die Halteleiste 103 durch die Rastnase 101 des Raststeges 99 überfaßt, so daß der Lagerbock 79 über den Raststeg 99 sicher in der Ausnehmung 97 gehaltert ist. Eine entsprechende Ausbildung ist in der Halterung 84 in Bezug auf die Ausnehmung 96 und dem dortigen Raststeg 98 vorgesehen, so daß die Hebelschneideinrichtung 75 auch dort sicher und unverrückbar gehaltert ist. Es versteht sich, daß der Lagerbock 88 und der Abschlußblock 89 der Rollenschneideinrichtung 76 an der der Rahmenplatte 72 zugewandten Seite in identischer Weise ausgebildet sind, so daß die Rollenschneideinrichtung 76 beim Austausch mit der Hebelschneideinrichtung 75 in der gleichen Weise gehaltert wird.

Das Einsetzen der Halteleiste 103 in den Zwischenraum zwischen Raststeg 99 und der gegenüberliegenden Wandung der Ausnehmung 97 geschieht durch Bewegung von oben senkrecht nach unten. Dabei wird der Raststeg 99 von der gegenüberliegenden Wandung der Ausnehmung 97 weggebogen, bis die Rastnase 101 über die Halteleiste 103 schnappt. Zum Entfernen der Hebelschneideinrichtung 75 von der Rahmenplatte 72 werden die Raststege 98 von Hand soweit weggebogen, bis die Halteleisten 103 an den Rastennasen 100, 101 vorbeigleiten können und somit die Hebelschneideinrichtung 75 senkrecht nach oben bewegt und von der Rahmenplatte 72 abgenommen werden kann. Dann kann die Rollenschneideinrichtung 76 von oben unter Verastung mit den Raststegen 98, 99 an die Rahmenplatte 72 angesetzt werden.

## Patentansprüche

1. Schneidgerät (1, 31, 47, 51, 71) für das Beschneiden von Blattgut (18, 44) wie Papier oder Folien mit einer flächigen Unterlage (3, 33, 53, 73) für die Auflage des Blattguts (18, 44), die an einer Seite mit einer Hebelschneideinrichtung (4, 54, 75) versehen ist, die einen schwenkbar gelagerten Messerarm (6, 56, 77) mit daran gehaltener Schneide (80) und ein ortsfest an der Unterlage (3, 33, 53, 73) gehaltenes Gegenmesser (9) aufweist, **dadurch gekennzeichnet, daß** zusätzlich eine Rollenschneideinrichtung (5, 35, 55, 76) vorgesehen ist, die einen auf einer Führungsschiene (11, 35, 60, 85) verfahrbaren Messerwagen (14, 36, 61, 86) und ein daran drehbar gelagertes Scheibenmesser (15, 39) aufweist.

2. Schneidgerät nach Anspruch 1, **dadurch gekennzeichnet, daß** die Rollenschneideinrichtung (5, 35, 55) an einer anderen Seite der Unterlage (3, 33, 53) angeordnet ist.

3. Schneidgerät nach Anspruch 1 oder 2, **dadurch gekennzeichnet, daß** die Hebelschneideinrichtung (4, 54) und die Rollenschneideinrichtung (5, 35, 55) so angeordnet sind, daß sie parallel verlaufende Schneidrichtungen haben.

4. Schneidgerät nach Anspruch 3, **dadurch gekennzeichnet, daß** zwischen Hebelschneideinrichtung (4, 54) und Rollenschneideinrichtung (5, 35, 55) eine parallel zu den Schneidrichtungen verlaufende Anschlagschiene (20, 65) vorgesehen ist, die quer zu den Schneidrichtungen verschieblich geführt ist.

5. Schneidgerät nach einem der Ansprüche 1 bis 4, **dadurch gekennzeichnet, daß** das Scheibenmesser (15, 39) eine zur Unterlage (3, 33, 53) parallele Drehachse hat.

6. Schneidgerät nach einem der Ansprüche 1 bis 5, **dadurch gekennzeichnet, daß** das Scheibenmesser (15, 39) mit seiner Schneide an einer Gegenmesserschiene (17, 40, 63, 91) anliegt oder andrückbar ist.

7. Schneidgerät nach einem der Ansprüche 1 bis 6, **dadurch gekennzeichnet, daß** die Führungsschiene (35, 85) aus einer unteren Schneidstellung in eine obere Stellung anhebbar und von dieser in die Schneidstellung absenkbar ist und daß der Spalt zwischen Unterlage (33, 73) und Führungsschiene (35, 85) von den Stirnseiten der Führungsschiene (35, 85) unzugänglich ist.

8. Schneidgerät nach Anspruch 7, **dadurch gekennzeichnet, daß** die Führungsschiene im Bereich Ihrer Stirnseiten vertikal verschieblich geführt ist.

9. Schneidgerät nach Anspruch 8, **dadurch gekennzeichnet, daß** die Führungsschiene um 5 bis 20 mm anhebbar ist.

10. Schneidgerät nach Anspruch 7, **dadurch gekennzeichnet, daß** die Führungsschiene (35, 85) im Bereich einer Stirnseite um eine horizontale Achse verschwenkbar gelagert ist.

11. Schneidgerät nach Anspruch 10, **dadurch gekennzeichnet, daß** die Führungsschiene (35, 85) maximal um einen Winkel von 10° verschwenkbar ist.

12. Schneidgerät nach einem der Ansprüche 7 bis 11, **dadurch gekennzeichnet, daß** die Stirnseite(n) der Führungsschiene (35) mit der Unterlage (33) überlappt bzw. überlappen.

13. Schneidgerät nach Anspruch 12, **dadurch gekennzeichnet, daß** jeweils die überlappende Stirnseite der Führungsschiene (35) eine mit der Unterlage (33) überlappende, nach unten vorstehende Schutznase (42) aufweist.

14. Schneidgerät nach Anspruch 13, **dadurch gekennzeichnet, daß** die Schutznase (42) in einem Schlitz (43) in der Unterlage (33) seitlich geführt ist.

15. Schneidgerät nach einem der Ansprüche 7 bis 14, **dadurch gekennzeichnet, daß** die Führungsschiene (35, 85) ohne deren Betätigung die Schneidstellung einnimmt.

16. Schneidgerät nach einem der Ansprüche 7 bis 14, **dadurch gekennzeichnet, daß** die Führungsschiene (35, 85) ohne deren Betätigung mittels einer Feder in der oberen Stellung gehalten ist.

17. Schneidgerät nach einem der Ansprüche 7 bis 16, **dadurch gekennzeichnet, daß** die Führungsschiene (35, 85) an ihrem bzw. ihren höhenbeweglichen Ende(n) mittels einer Blockiereinrichtung (48) bzw. mittels Blockiereinrichtungen in der Schneidstellung festlegbar ist.

18. Schneidgerät nach Anspruch 17, **dadurch gekennzeichnet,** da die bzw. jede Blockiereinrichtung (48) als Schnappeinrichtung ausgebildet ist, in die die Führungschiene (35, 85) bei der Bewegung in die Schneidstellung selbsttätig und entriegelbar einschnappt.

19. Schneidgerät nach Anspruch 18, **dadurch gekennzeichnet, daß** die Schnappeinrichtung einen Betätigungsschieber (50) aufweist, über den die Schnappeinrichtung entriegelbar ist.

20. Schneidgerät nach einem der Ansprüche 1 bis 19, **dadurch gekennzeichnet, daß** die Unterlage (53) eine elastischen Schneidunterlage (63) aufweist und die Führungsschiene (60) mit dem Messerwagen (61) dem Schneidgerät (51) lose zugeordnet ist.

21. Schneidgerät nach Anspruch 20, **dadurch gekennzeichnet, daß** die Schneidunterlage (63) aus einem elastomeren Werkstoff besteht.

22. Schneidgerät nach Anspruch 20 oder 21, **dadurch gekennzeichnet, daß** die Führungsschiene (60) von einer Auflageplatte (62) hochsteht, die auf die Schneidunterlage (63) auflegbar ist.

23. Schneidgerät nach Anspruch 22, **dadurch gekennzeichnet, daß** die Auflageplatte (62) aus einem transparenten Kunststoff besteht.

24. Schneidgerät nach Anspruch 23, **dadurch gekennzeichnet, daß** die Auflageplatte (62) mit Linien versehen ist, die sich parallel zur Führungsschiene (60) erstrecken.

25. Schneidgerät nach einem der Ansprüche 1 bis 25, **dadurch gekennzeichnet, daß** die Hebelschneideinrichtung (75) gegen die Rollenschneideinrichtung (76) und umgekehrt austauschbar ist.

26. Schneidgerät nach Anspruch 25, **dadurch gekennzeichnet, daß** Unterlage (73) einerseits sowie Hebelschneideinrichtung (75) und die Rollenschneideinrichtung (76) andererseits komplementäre Haltelemente (94, 95, 98, 99, 103) aufweisen, über die entweder die Hebelschneideinrichtung (75) oder die Rollenschneideinrichtung (76) an einer Seite der Unterlage (73) anbringbar ist.

27. Schneidgerät nach Anspruch 26, **dadurch gekennzeichnet, daß** die Halteelemente (98, 99) Rasteinrichtungen (100, 101) aufweisen.

28. Schneidgerät nach Anspruch 27, **dadurch** gekennzeichmet, daß die Rasteinrichtungen (100, 101) derart ausgebildet sind, daß sie beim Anbringen der Hebelschneideinrichtung (75) oder der Rollenschneideinrichtung (76) selbsteinrastend sind, jedoch bei der Abnahme eine Freigabebetätigung der Rasteinrichtungen (98, 99) erfordern.

29. Schneidgerät nach einem der Ansprüche 1 bis 28, **dadurch gekennzeichnet, daß** die Unterlage (73) eine quer zur Längsachse der Hebel- bzw. Rollenschneideinrichtung (75, 76) ausziehbare und in die Unterlage (73) wieder einfahrbare Zusatzunterlage (74) aufweist.

## Claims

1. A cutting unit (1, 31, 47, 51) for trimming sheet material (18, 44) such as paper or films, comprising a planar bed (3, 33, 53) for supporting the sheet material (18, 44), which bed is equipped on one side with a guillotine cutting device (4, 54) that has a pivotably mounted knife arm (6, 56) having a blade held thereon and a counterknife (9) held in stationary fashion on the bed (3, 33, 53),
wherein there is additionally provided a rotary cutting device (5, 35, 55) that has a knife carriage (14, 36, 61) displaceable on a guide bar (11, 35, 60) and a circular knife (15, 39) rotatably mounted thereon.

2. The cutting unit as defined in Claim 1, wherein the rotary cutting device (5, 35, 55) is arranged on a different side of the bed (3, 33, 53).

3. The cutting unit as defined in Claim 1 or 2, wherein the guillotine cutting device (4, 54) and the rotary cutting device (5, 35, 55) are arranged so that they have cutting directions extending in parallel fashion.

4. The cutting unit as defined in Claim 3, wherein there is provided, between the guillotine cutting device (4, 54) and rotary cutting device (5, 35, 55), a stop bar (20, 65) that extends parallel to the cutting directions and is displaceably guided transversely to the cutting directions.

5. The cutting unit as defined in any of Claims 1 through 4, wherein the circular knife (15, 39) has a rotation axis parallel to the bed (3, 33, 53).

6. The cutting unit as defined in any of Claims 1 through 5, wherein the circular knife (15, 39) is in contact or is pressable with its blade against a counterknife bar (17, 40, 63).

7. The cutting unit as defined in any of Claims 1 through 6, wherein the guide bar (35) is raisable from a lower cutting position into an upper position, and lowerable from the latter into the cutting position; and the gap between bed (33) and guide bar (35) is inaccessible from the ends of the guide bar (35).

8. The cutting unit as defined in Claim 7, wherein the guide bar (35) is guided in vertically displaceable fashion in the region of its ends.

9. The cutting unit as defined in Claim 8, wherein the guide bar is raisable by 5 to 20 mm.

10. The cutting unit as defined in Claim 7, wherein the guide bar (35) is mounted pivotably about a horizontal axis in the region of one end.

11. The cutting unit as defined in Claim 10, wherein the guide bar (35) is pivotable through an angle of at most 10°.

12. The cutting unit as defined in any of Claims 7 through 11, wherein the end(s) of the guide bar (35) overlap(s) the bed (33).

13. The cutting unit as defined in Claim 12, wherein each overlapping end of the guide bar (35) has a downwardly projecting protective tab (42) overlapping the bed (33).

14. The cutting unit as defined in Claim 13, wherein the protective tab (42) is laterally guided in a slot (43) in the bed (33).

15. The cutting unit as defined in any of Claims 7 through 14, wherein without actuation, the guide bar (35) assumes the cutting position.

16. The cutting unit as defined in any of Clams 7 through 14, wherein without actuation, the guide bar (35) is held in the upper position by means of a spring.

17. The cutting unit as defined in any of Claims 7 through 16, wherein the guide bar (35) is retainable in the cutting position at its vertically movable end(s) by means of an immobilization device (48) or devices.

18. The cutting unit as defined in Claim 17, wherein the or each immobilization device (48) is embodied as a snap device into which the guide bar (35) automatically and disengageably snaps upon movement into the cutting position.

19. The cutting unit as defined in Claim 18, wherein the snap device has an actuation slider (50) with which the snap device is disengageable.

20. The cutting unit as defined in any of Claims 1 through 19, wherein the bed (53) has a flexible cutting bed (63) and the guide bar (60) with the knife carriage (61) is associated movably with the cutting unit (51).

21. The cutting unit as defined in Claim 20, wherein the cutting bed (63) is made of an elastomeric material.

22. The cutting unit as defined in Claim 20 or 21, wherein the guide bar (60) protrudes above a support plate (62) that is placeable onto the cutting bed (63).

23. The cutting unit as defined in Claim 22, wherein the support plate (62) is made of a transparent plastic.

24. The cutting unit as defined in Claim 23, wherein the support plate (62) is equipped with lines that extend parallel to the guide bar (60).

25. The cutting unit as defined in any of Claims 1 through 25 **[sic],** wherein the guillotine cutting device (75) is exchangeable for the rotary cutting device (76) and vice versa.

26. The cutting unit as defined in Claim 25, wherein the bed (73) on the one hand and the guillotine cutting device (75) and rotary cutting device (76) on the other hand comprise complementary holding elements (94, 95, 98, 99, 103) with which either the guillotine cutting device (75) or the rotary cutting device (76) can be attached on one side of the bed (73).

27. The cutting unit as defined in Claim 26, wherein the holding elements (98, 99) comprise detent devices (100, 101).

28. The cutting unit as defined in Claim 27, wherein the detent devices (100, 101) are embodied in such a way that they are self-locking upon attachment of the guillotine cutting device (75) or rotary cutting device (76), but require a disengagement actuation of the detent device (98, 99) upon removal.

29. The cutting unit as defined in any of Claims 1 through 28, wherein the bed (73) comprises an additional bed (74) that can be pulled out and retracted back into the bed (73) transversely to the longitudinal axis of the guillotine or rotary cutting device (75, 76).

## Revendications

1. Appareil de coupe (1, 31, 47, 51, 71) pour couper des feuilles (18, 44) de papier ou de film, comprenant un support plan (3, 33, 53, 73) destiné à supporter les feuilles (18, 44), qui est muni d'un côté d'un dispositif de coupe à levier (4, 54, 75) comprenant un bras porte-lame (6, 56, 77) monté de façon pivotante auquel est fixée la lame (80), et une contre-lame (9) fixée à demeure sur le support (3, 33, 53, 73), **caractérisé en ce qu'**est en outre prévu un dispositif de coupe à lame circulaire (5, 35, 55, 76) qui présente un chariot porte-lame (14, 36, 61, 86) déplaçable sur un rail de guidage (11, 35, 60, 85) et une lame circulaire (15, 39) montée de façon rotative sur ledit chariot.

2. Appareil de coupe selon la revendication 1, **caractérisé en ce que** le dispositif de coupe à lame circulaire (5, 35, 55) est disposé sur un autre côté du support (3, 33, 53).

3. Appareil de coupe selon la revendication 1 ou 2, **caractérisé en ce que** le dispositif de coupe à levier (4, 54) et le dispositif de coupe à lame circulaire (5, 35, 55) sont disposés de telle manière qu'ils possèdent des directions de coupe parallèles.

4. Appareil de coupe selon la revendication 3, **caractérisé en ce qu'**entre le dispositif de coupe à levier (4, 54) et le dispositif de coupe à lame circulaire (5, 35, 55) est prévu un rail de butée (20, 65) s'étendant parallèlement aux directions de coupe, qui est guidé de manière coulissante transversalement aux directions de coupe.

5. Appareil de coupe selon l'une des revendications 1 à 4, **caractérisé en ce que** la lame circulaire (15, 39) possède un axe de rotation parallèle au support (3, 33, 53).

6. Appareil de coupe selon l'une des revendications 1 à 5, **caractérisé en ce que** la lame circulaire (15, 39) est appliquée ou peut être appuyée avec son tranchant contre un rail de contre-lame (17, 40, 63, 91).

7. Appareil de coupe selon l'une des revendications 1 à 6, **caractérisé en ce que** le rail de guidage (35, 85) peut être levé à partir d'une position de coupe basse dans une position haute, puis abaissé en position de coupe, et **en ce que** la fente entre le support (33, 73) et le rail de guidage (35, 85) est inaccessible par les côtés frontaux du rail de guidage (35, 85).

8. Appareil de coupe selon la revendication 7, **caractérisé en ce que** le rail de guidage est guidé dans la zone de ses côtés frontaux de manière à pouvoir coulisser verticalement.

9. Appareil de coupe selon la revendication 8, **caractérisé en ce que** le rail de guidage peut être levé de 5 à 20 mm.

10. Appareil de coupe selon la revendication 7, **caractérisé en ce que** le rail de guidage (35, 85) est monté dans la zone d'un côté frontal de manière à pouvoir pivoter autour d'un axe horizontal.

11. Appareil de coupe selon la revendication 10, **caractérisé en ce que** le rail de guidage (35, 85) peut pivoter sur un angle de 10° au maximum.

12. Appareil de coupe selon l'une des revendications 7 à 11, **caractérisé en ce que** le(s) côté(s) frontal(-aux) du rail de guidage (35) et le support (33) se chevauchent.

13. Appareil de coupe selon la revendication 12, **caractérisé en ce que** le côté frontal du rail de guidage (35) qui se chevauche avec le support présente une saillie de protection (42) faisant saillie vers le bas qui se chevauche également avec ledit support (33).

14. Appareil de coupe selon la revendication 13, **caractérisé en ce que** la saillie de protection (42) est guidée latéralement dans une fente (43) du support (33).

15. Appareil de coupe selon l'une des revendications 7 à 14, **caractérisé en ce que** le rail de guidage (35, 85) se met dans la position de coupe sans être actionné.

16. Appareil de coupe selon l'une des revendications 7 à 14, **caractérisé en ce que** le rail de guidage (35, 85) est maintenu par un ressort dans la position haute sans être actionné.

17. Appareil de coupe selon l'une des revendications 7 à 16, **caractérisé en ce que** le rail de guidage (35, 85) peut être immobilisé dans la position de coupe au niveau de son (ses) extrémité(s) réglable(s) en hauteur au moyen d'un ou de dispositif(s) de blocage (48).

18. Appareil de coupe selon la revendication 17, **caractérisé en ce que** le ou chaque dispositif de blocage (48) est réalisé en tant que dispositif à enclenchement dans lequel le rail de guidage (35, 85) s'enclenche automatiquement et de façon déverrouillable lorsqu'il se met en position de coupe.

19. Appareil de coupe selon la revendication 18, **caractérisé en ce que** le dispositif d'enclenchement présente un coulisseau d'actionnement (50) permettant de déverrouiller le dispositif d'enclenchement.

20. Appareil de coupe selon l'une des revendications 1 à 19, **caractérisé en ce que** le support (53) présente un support de coupe élastique (63), et **en ce que** le rail de guidage (60) avec le chariot porte-lame (61) est associé librement à l'appareil de coupe (51).

21. Appareil de coupe selon la revendication 20, **caractérisé en ce que** le support de coupe (63) est constitué d'une matière élastomère.

22. Appareil de coupe selon la revendication 20 ou 21, **caractérisé en ce que** le rail de guidage (60) s'élève d'une plaque d'appui (62) pouvant être posée sur le support de coupe (63).

23. Appareil de coupe selon la revendication 22, **caractérisé en ce que** la plaque d'appui (62) est composée d'une matière plastique transparente.

24. Appareil de coupe selon la revendication 23, **caractérisé en ce que** la plaque d'appui (62) est dotée de lignes qui s'étendent parallèlement au rail de guidage (60).

25. Appareil de coupe selon l'une des revendications 1 à 24, **caractérisé en ce que** le dispositif de coupe à levier (75) peut être remplacé par le dispositif de coupe à lame circulaire (76), et inversement.

26. Appareil de coupe selon la revendication 25, **caractérisé en ce que** le support (73), d'une part, et le dispositif de coupe à levier (75) et le dispositif de coupe à lame circulaire (76), d'autre part, présentent des éléments de fixation complémentaires (94, 95, 98, 99, 103) permettant de fixer sur un côté du support (73) soit le dispositif de coupe à levier (75), soit le dispositif de coupe à lame circulaire (76).

27. Appareil de coupe selon la revendication 26, **caractérisé en ce que** les éléments de fixation (98, 99) présentent des dispositifs à cran et encoche (100, 101).

28. Appareil de coupe selon la revendication 27, **caractérisé en ce que** les dispositifs à cran et encoche (100, 101) sont réalisés de telle sorte que, lors de la fixation du dispositif de coupe à levier (75) ou du dispositif de coupe à lame circulaire (76), ils se mettent en prise automatiquement l'un avec l'autre, mais qu'en revanche, pour retirer le dispositif de coupe, il faille libérer l'un de l'autre les dispositifs à cran et encoche (98, 99).

29. Appareil de coupe selon l'une des revendications 1 à 28, **caractérisé en ce que** le support (73) présente un support supplémentaire (74) pouvant être déployé transversalement à l'axe longitudinal du dispositif de coupe à levier ou à lame rotative (respectivement 75 et 76), puis à nouveau escamoté dans le support (73).
